# FASCICULE DE BREVET EUROPEEN

(11) **EP 1 158 177 B1**
(45) Date de publication et mention de la délivrance du brevet: **29.03.2006**
(21) Numéro de dépôt: 01401157.1
(22) Date de dépôt: 04.05.2001
(51) Int. Cl.: F04D 29/28, F04D 29/30

(54) **Ventilateur**
Lüfter
Fan

(30) Priorité: 23.05.2000 FR 0006558
(43) Date de publication de la demande: 28.11.2001
(73) Titulaire: L'air Liquide, S.A. à Directoire et Conseil de Surveillance pour l'Etude et l'Exploitation des Procédés Georges Claude, 75321 Paris Cedex 07 (FR)
(72) Inventeur: Taylor, Robert, 1300 Wavre (BE)
(74) Mandataire: Mellul-Bendelac, Sylvie Lisette

(56) Documents cités:
- EP-A- 0 408 956
- DE-A- 2 165 610
- FR-A- 667 554
- GB-A- 212 123
- US-A- 1 699 201

## Description

La présente invention a pour objet un ventilateur destiné notamment à équiper un tunnel de réfrigération de produits tels que des produits alimentaires, ainsi que le tunnel équipé d'un tel ensemble de ventilateurs, comme défini dans les préambules des revendications 1 et 3. Un tel ventilateur est connu par example du document EP-A-408956.

On sait que dans les tunnels cryogéniques de réfrigération de produits alimentaires, on fait circuler un courant gazeux froid qui assure un transfert thermique par convection entre le gaz froid et le produit alimentaire à réfrigérer. Le but est d'assurer des niveaux élevés de transferts thermiques sans endommager ou déplacer les produits sur le tapis du convoyeur, tout en minimisant l'énergie dissipée à l'intérieur du tunnel cryogénique.

Ce type de tunnel est utilisé depuis plus de trente ans avec une large variété de ventilateurs et de dispositifs pour assurer le déplacement gazeux nécessaire. Les ventilateurs les plus communs agissent axialement et sont agencés pour souffler vers le bas en direction du produit alimentaire. On utilise aussi des ventilateurs centrifuges qui poussent le gaz transversalement aux produits . Les coefficients de transfert thermique de tels systèmes sont normalement compris entre 45 et 90 W/m²/°C. Les tunnels optimisés pour traiter des produits principalement minces tels que des petits pâtés de hamburgers mettent en oeuvre des vortex gazeux dont le coefficient de transfert thermique est d'environ 120 W/m²/°C ou qui produisent des jets gazeux impactant les produits avec un coefficient de transfert thermique supérieur à 200 W/m²/°C.

Les vortex gazeux exigent généralement que le gaz s'écoule à travers des zones non couvertes du tapis du convoyeur, ce qui limite leur application à des produits qui ne couvrent pas complètement le tapis du convoyeur, une limite supérieure de 65% pour la couverture du tapis étant usuelle.

Les systèmes à impact gazeux sont normalement basés sur des ventilateurs qui créent une surpression dans un volume relativement grand du tunnel. Les impacts de jets gazeux sont produits par un gaz qui est expulsé d'un volume à haute pression à travers une pluralité de trous, ou de canaux. Afin que ces systèmes à impact puissent être utilisés dans des tunnels cryogéniques, ils doivent être aisés à nettoyer, et des caractéristiques particulières sont requises pour maintenir leurs performances en raison de la présence potentielle de neige et de glace formées dans les trous et tubes ou les canaux.

Dans de nombreux cas, surgissent des problèmes liés à des courants d'air transversaux excessifs ou d'aspiration vers les ventilateurs, qui peuvent entraîner le déplacement de produits légers sur le convoyeur. Pour la plupart des produits qui pourraient être déplacés, un tel déplacement est inacceptable car il peut endommager ou modifier la forme du produit ou le faire sortir de l'alignement avec les autres produits, alors que cet alignement est destiné à permettre un traitement ultérieur tel qu'un emballage automatique.

Pour les produits qui ne sont pas particulièrement fins, les coefficients de transfert thermique les plus élevés n'apportent pas des avantages importants en terme de vitesse de traitement, car la possibilité de diffusion thermique des produits limite le taux de transfert thermique à partir des produits.

L'invention a donc pour but de proposer un ventilateur agencé pour remédier à ces inconvénients.

Le ventilateur visé par l'invention est destiné notamment à équiper un tunnel de réfrigération de produits tels que des produits alimentaires, ce tunnel étant parcouru par un courant gazeux froid de réfrigération.

Conformément à l'invention, ce ventilateur comprend au moins une paire d'entonnoirs fixés sur une face d'un support monté rotatif autour d'un axe vertical et associé à un moyen d'entraînement en rotation, et ces entonnoirs ont leurs ouvertures d'entrée disposées radialement afin de permettre au courant gazeux d'y pénétrer et d'en sortir à une vitesse accélérée par leur ouverture de sortie.

Un ensemble de ces ventilateurs peut être convenablement disposé à l'intérieur du tunnel, les entonnoirs de chaque ventilateur pouvant être profilés pour générer un jet gazeux se déplaçant par exemple à une vitesse de 20 à 30m/s et qui vient impacter le produit à réfrigérer. La vitesse élevée du jet gazeux de sortie des ventilateurs fournit de hauts niveaux de transfert thermique car la couche limite autour du produit est très fine. L'action du ventilateur ne crée pas des flux d'aspiration élevés ou des zones de très basse pression, ce qui permet avantageusement de minimiser tout déplacement des produits.

Le tunnel cryogénique également visé par l'invention, est équipé d'un ensemble de ces ventilateurs, disposés pour diriger localement des courants gazeux froids à une vitesse accélérée sur des zones prédéterminées du convoyeur.

D'autres particularités et avantages de l'invention apparaîtront au cours de la description qui va suivre, faite en référence au dessin annexé qui en illustre une forme de réalisation à titre d'exemple non limitatif.

La figure unique est une vue en perspective simplifiée d'une forme de réalisation d'un ventilateur conforme à l'invention, destiné à équiper par exemple un tunnel cryogénique.

Le ventilateur représenté à la figure annexé est destiné notamment à équiper un tunnel de réfrigération de produits tels que des produits alimentaires.

Il comprend au moins une paire d'entonnoirs 1 fixés sur une face d'un support 2 monté rotatif autour d'un axe vertical XX et associé à un moyen d'entraînement en rotation non représenté tel qu'un moteur électrique. Le support 2 peut être constitué par exemple par un disque équipé axialement d'un tourillon 3 adapté pour recevoir un arbre de sortie du moteur d'entraînement.

Les deux entonnoirs 1, 2 sont fixés de manière diamétralement opposée sur une face inférieure du disque 2 disposé dans un plan sensiblement horizontal. Leurs ouvertures d'entrée 4 peuvent avoir un contour quelconque, par exemple rectangulaire comme représenté, et sont de préférence situées sensiblement dans un même plan diamétral du disque 2. Les entonnoirs 1 sont recourbés vers le bas dans la direction opposée au sens de rotation R du disque 2. La section du corps de chaque entonnoir diminue graduellement le long de la courbure de celui-ci jusqu'à une ouverture de sortie 5 de petit diamètre.

Ainsi lorsque le disque 2 est mis en rotation autour de l'axe vertical XX, le courant gazeux froid s'engouffre dans les entrées 4 et s'écoule à l'intérieur des entonnoirs 1 comme indiqué par l'ensemble des flèches F, à une vitesse accélérée. Après franchissement des ouvertures de sortie 5, les courants gazeux viennent impacter des produits à réfrigérer, non représentés, disposés au dessous du disque 2 sur le tapis d'un convoyeur en défilement non représenté.

Un ensemble de tels ventilateurs peut être disposé dans des zones bien déterminées du tunnel , dans lesquelles doit être assuré un degré élevé de transfert thermique par convection. Ces ventilateurs sont donc situés là où ils sont considérés comme le plus avantageux pour le fonctionnement du tunnel. Par exemple ils peuvent être disposés à l'entrée, où la surface des produits peut être réfrigérée en minimisant leur déshydratation et en créant un gradient de température abrupt à l'intérieur du produit. Il peut également être placé près d'un point d'injection cryogénique, où il existe une très grande différence de température entre le gaz et le produit à réfrigérer.

La vitesse de rotation du ventilateur peut largement varier pour optimiser ses performances en fonction des produits à réfrigérer. L'injection cryogénique dans le trajet de ces ventilateurs à entonnoirs peut être mise à profit pour contrôler la formation de givre ou pour accroître le transfert thermique de la zone d'injection. La conformation de ces ventilateurs à entonnoirs est optimisée pour produire un déplacement gazeux efficace et permettre un nettoyage aisé. Ces ventilateurs réduisent le risque de déplacement des produits légers tout en assurant un degré élevé de transfert thermique par convection.

Lorsque des ventilateurs conformes à l'invention sont utilisés dans la zone d'injection d'azote liquide (zone d'injection cryogénique), on peut vaporiser un anneau autour du ventilateur pour réaliser une pulvérisation vers l'axe du ventilateur. Le ventilateur à entonnoirs collecte l'aérosol et dirige directement sur le produit une combinaison de gaz froid et de gouttelettes d'azote liquide entraînées par celui-ci à haute vitesse. L'aérosol d'azote liquide fournit un avantage supplémentaire pour nettoyer toute formation de neige ou de givre avant qu'elle puisse diminuer la performance aérodynamique du ventilateur à entonnoir. Ce dernier s'est révélé efficace à de basses températures mais peut être également utilisé à de hautes températures, par exemple pour des systèmes de cuisson continue.

## Revendications

1. Ventilateur destiné notamment à équiper un tunnel de réfrigération de produits tels que des produits alimentaires, ce tunnel étant parcouru par un courant gazeux, **caractérisé en ce qu'**il comprend au moins une paire d'entonnoirs (1) fixés sur une face d'un support (2) monté rotatif autour d'un axe vertical (XX) et associé à un moyen d'entraînement en rotation, et **en ce que** ces entonnoirs ont leurs ouvertures d'entrée (4) disposées radialement afin de permettre au courant gazeux d'y pénétrer et d'en sortir à une vitesse accélérée par leur ouverture de sortie (5).

2. Ventilateur selon la revendication 1, **caractérisé en ce que** le support est un disque (2) sur une face duquel les entonnoirs (1) sont fixés de manière diamétralement opposée avec leurs ouvertures d'entrée (4) situées sensiblement dans un même plan diamétral, et ces entonnoirs sont recourbés vers le bas et dans la direction opposée au sens de rotation (R) du disque

3. Tunnel cryogénique de réfrigération de produits par exemple alimentaires défilant sur un convoyeur et dans lequel peut circuler un courant gazeux froid, **caractérisé en ce qu'**il est équipé d'un ensemble de ventilateurs conformes à l'une des revendications 1 et 2 et disposés pour diriger localement des courants gazeux froids à une vitesse accélérée sur des zones prédéterminées du convoyeur.

## Patentansprüche

1. Lüfter, der insbesondere dazu dient, einen Kühltunnel von Produkten wie Nahrungsmittelprodukten auszurüsten, wobei dieser Tunnel von einem Gasdurchfluss durchflossen wird, **dadurch gekennzeichnet, dass** er mindestens ein Paar Trichter (1) umfasst, die auf einer Seite eines Trägers (2) befestigt sind, der drehbar um eine vertikale Achse (XX) montiert ist und der einem Drehantriebsmittel zugeordnet ist, und **dadurch gekennzeichnet, dass** die Trichter ihre Eingangsöffnungen (4) radial angeordnet haben, um es dem Gasdurchfluss zu erlauben, dort einzudringen und dort auszutreten mit einer beschleunigten Geschwindigkeit durch ihre Ausgangsöffnung (5).

2. Lüfter nach Anspruch 1, **dadurch gekennzeichnet, dass** der Träger eine Scheibe (2) ist, auf deren einer Seite die Trichter (1) befestigt sind und dies diametral entgegengesetzt zu ihren Eingangsöffnungen (4), die sich fast in einer selben Diametralebene befinden, und dass die Trichter nach unten und in der Gegenrichtung zur Drehrichtung (R) der Scheibe gebogen sind.

3. Kryogener Kühltunnel von Produkten, beispielsweise von Nahrungsmittelprodukten, die auf einem Fördermittel ablaufen und in dem ein kalter Gasdurchfluss zirkulieren kann, **dadurch gekennzeichnet, dass** er mit einer Einheit von Lüftern ausgerüstet ist, die einem der Ansprüche 1 und 2 entsprechen und die angeordnet sind, um kalte Gasdurchflüsse mit einer beschleunigten Geschwindigkeit auf vorbestimmten Zonen des Fördermittels lokal zu leiten.

## Claims

1. Fan intended in particular for equipping a tunnel for refrigeration of products such as food products, this tunnel having a gaseous current flowing through it, **characterized in that** it comprises at least one pair of funnels (1) that are fixed onto one face of a support (2) which is mounted so that it can rotate about a vertical axis (XX) and is connected to a rotational drive means, and **in that** these funnels have their entrance apertures (4) arranged radially so as to allow the gaseous current to penetrate into them and to emerge from them at an accelerated speed via their exit aperture (5).

2. Fan according to Claim 1, **characterized in that** the support is a disc (2) on one face of which the funnels (1) are fixed so as to be diametrically opposed with their entrance apertures (4) situated approximately in any one diametral plane, and these funnels are curved downwards and in the direction opposite to the direction of rotation (R) of the disc.

3. Cryogenic tunnel for refrigeration of products, for example food products passing by on a conveyor, in which tunnel a cold gas current can circulate, **characterized in that** it is equipped with a set of fans according to one of Claims 1 and 2 arranged to direct cold gaseous currents locally at an accelerated speed onto predetermined zones of the conveyor.
